# EUROPÄISCHE PATENTSCHRIFT

(11) **EP 3 553 894 B1**
(45) Veröffentlichungstag und Bekanntmachung des Hinweises auf die Patenterteilung: **06.01.2021**
(21) Anmeldenummer: 18207186.0
(22) Anmeldetag: 20.11.2018
(51) Int. Cl.: H01R 13/627, H01R 13/641

(54) **VERBINDUNGSSTRUKTUR UND VERBINDER**
CONNECTION STRUCTURE AND CONNECTOR
STRUCTURE DE CONNEXION ET CONNECTEUR

(30) Priorität: 11.04.2018 JP 2018075995
(43) Veröffentlichungstag der Anmeldung: 16.10.2019
(73) Patentinhaber: Rosenberger Hochfrequenztechnik GmbH & Co. KG, 83413 Fridolfing (DE)
(72) Erfinder: MAYER, Florian, 84558 Tyrlaching (DE); BIERMANN, Christian, 83395 Freilassing (DE); BREDBECK, Till, 83278 Traunstein (DE)

(56) Entgegenhaltungen:
- EP-A1- 2 637 260
- DE-A1- 19 858 467
- US-A- 5 672 071
- US-A- 5 910 027
- US-A1- 2017 040 741

## Beschreibung

### GEBIET DER ERFINDUNG

Die vorliegende Erfindung betrifft eine Verbindungsstruktur zur Verbindung mehrerer Verbinder und einen mittels der Verbindungsstruktur mit einem anderen Verbinder verbundenen Verbinder.

### TECHNISCHER HINTERGRUND

Eine große Anzahl von Signalkabeln ist mit verschiedenen Arten von sich bewegenden Körpern, einschließlich Kraftfahrzeugen, verdrahtet. Verbindungsstrukturen zum Zusammenfügen der Signalkabel untereinander und/oder zum Zusammenfügen eines Signalkabels und einer Leiterplatte sind in der Technik bekannt. JP 2015-93650 A beschreibt eine Verbindungsstruktur für einen in einem Fahrzeug verwendeten Verbinder.

Eine Verbindungsstruktur, in der ein erstes und zweites Steckverbinder-Gehäuse über eine sogenannte Primärrastverbindung miteinander verbunden sind, geht jeweils der US 2017/0040741 A1, der US 5,910,027 A und der EP 2 637 260 A1 hervor. Die Primärrastverbindung setzt sich jeweils aus einem elastischen Arretierungsbügel, der an einem Steckverbinder-Gehäuse ausgebildet ist, und einer am anderen Steckverbinder-Gehäuse ausgebildeten Öffnung zusammen, in die der Arretierungsbügel eingreift. In jeder dieser drei Druckschriften wir die Primärrastverbindung zwischen den beiden Steckverbinder-Gehäusen jeweils über ein Verriegelungsglied gesichert.

Zum Lösen einer Primärrastverbindung zwischen zwei Steckverbinder-Gehäusen offenbaren die DE 198 58 467 A1 und die US 5,672,071 A jeweils einen EingriffsfreigabeAbschnitt, der separat zum Arretierungsbügel am Steckverbinder-Gehäuse ausgebildet ist und den Arretierungsbügel aus der Öffnung am anderen Steckverbinder-Gehäuse löst.

### KURZFASSUNG DER ERFINDUNG

### [Durch die Erfindung zu lösendes Problem]

Ein in einem sich bewegenden Körper verwendeter Verbinder muss sehr zuverlässig sein. Bei einer herkömmlichen Verbindungsstruktur werden ein Verbinderstecker und eine Verbinderbuchse jedoch einfach zusammengefügt, so dass, wenn die beiden Verbinder bei der Herstellung nicht ordnungsgemäß zusammengefügt werden oder ein Verbindergehäuse beschädigt ist, insofern ein Problem entsteht, als die Gefahr besteht, dass sich die Verbinder aufgrund von der Bewegung des sich bewegenden Körpers begleitenden Erschütterungen lösen können. Ferner besteht die Gefahr hinsichtlich des gleichen Problems, das bei Verbindern entsteht, die in anderen Vorrichtungen als sich bewegenden Körpern verwendet werden, wenn die Verbinder während der Herstellung nicht ordnungsgemäß zusammengefügt werden.

Deshalb ist die vorliegende Erfindung angesichts der obigen Aspekte konzipiert worden, und ihr Ziel besteht darin, einen Zustand, in dem mehrere Verbinder sicher zusammengefügt sind, leicht aufrechtzuerhalten.

### [Mittel zum Lösen des Problems]

Eine Verbindungsstruktur gemäß der vorliegenden Erfindung ist eine Struktur gemäß Anspruch 1.

Das Verriegelungsglied kann sich in einem Zustand, in dem der erste Verbindungsanschluss und der zweite Verbindungsanschluss zusammengefügt sind, bis zu der vorbestimmten Position auf der Seite des ersten Verbinders bewegen und kann sich in einem Zustand, in dem der erste Verbindungsanschluss und der zweite Verbindungsanschluss nicht zusammengefügt sind, nicht zu der vorbestimmten Position bewegen.

Bei Anlegen der äußeren Kraft an den Eingriffsfreigabeabschnitt in einem Zustand, in dem das Verriegelungsglied nicht zu der Seite des ersten Verbinders eingeschoben ist, kann sich der Eingriffsfreigabeabschnitt dahingehend verformen, die Belastung anzulegen, die dazu erforderlich ist, den Eingriffsabschnitt zu einem Zustand zu verformen, in dem er aus der Öffnung ausgerückt werden kann, und bei Anlegen der äußeren Kraft an den Eingriffsfreigabeabschnitt in einem Zustand, in dem das Verriegelungsglied zu der Seite des ersten Verbinders eingeschoben ist, kann sich der Eingriffsfreigabeabschnitt dahingehend verformen, eine geringere Belastung als die Belastung, die dazu erforderlich ist, dass sich der Eingriffsabschnitt zu einem Zustand verformt, in dem er aus der Öffnung ausgerückt werden kann, anzulegen.

Der Eingriffsabschnitt kann eine Aussparung, in der ein Spitzenende des Verriegelungsglieds in einem Zustand, in dem das Verriegelungsglied zu der Seite des ersten Verbinders eingeschoben ist, eingeführt ist, und eine die Öffnung in Eingriff nehmenden Auskragung umfassen, und das Ausmaß der Verschiebung der Auskragung in eine Richtung des Ausrückens aus der Öffnung in einem Zustand, in dem das Verriegelungsglied in der Aussparung eingeführt ist, kann kleiner als das Ausmaß der Verschiebung der Auskragung in die Richtung des Ausrückens aus der Öffnung in einem Zustand, in dem das Verriegelungsglied nicht in der Aussparung eingeführt ist, sein.

### [Vorteil der Erfindung]

Die vorliegende Erfindung bietet insofern einen Vorteil, als es möglich ist, einen Zustand, in dem mehrere Verbinder sicher zusammengefügt sind, leicht aufrechtzuerhalten.

### KURZBESCHREIBUNG DER ZEICHNUNGEN

[Figur 1] zeigt die Konfiguration einer Verbindungsstruktur gemäß einer Ausführungsform;
[Figur 2a] ist eine Außenansicht eines ersten Verbinders;
[Figur 2b] ist eine Frontansicht eines ersten Verbinders;
[Figur 3a] ist eine Außenansicht eines zweiten Verbinders;
[Figur 3b] ist eine Frontansicht eines zweiten Verbinders;
[Figur 3c] ist eine Seitenansicht eines zweiten Verbinders;
[Figur 4a] ist eine auseinandergezogene Außen Ansicht des zweiten Verbinders;
[Figur 4b] ist eine auseinandergezogene Seitenansicht des zweiten Verbinders;
[Figur 5a] zeigt die Struktur des zweiten Verbinders in Draufsicht in einem Zustand, in dem er nicht mit dem ersten Verbinder zusammengefügt ist;
[Figur 5b] zeigt die Struktur des zweiten Verbinders in einem Zustand in Schnittansicht, in dem er nicht mit dem ersten Verbinder zusammengefügt ist;
[Figur 6a] ist eine schematische Darstellung in Draufsicht zur Veranschaulichung der Funktion eines Verriegelungsglieds;
[Figur 6b] ist eine schematische Darstellung in Schnittansicht zur Veranschaulichung der Funktion eines Verriegelungsglieds;
[Figur 6c] ist eine schematische Darstellung in Schnittansicht zur Veranschaulichung der Funktion eines Verriegelungsglieds; und
[Figur 6d] ist eine schematische Darstellung in Schnittansicht zur Veranschaulichung der Funktion eines Verriegelungsglieds.

### AUSFÜHRUNGSFORM DER ERFINDUNG

### [Struktur der Verbindungsstruktur S]

Figur 1 zeigt die Konfiguration einer Verbindungsstruktur S gemäß dieser Ausführungsform. Die Verbindungsstruktur S ist eine Struktur zur Verbindung eines ersten Verbinders 1 und eines zweiten Verbinders 2. Figur 1 ist eine Schrägansicht in einem Zustand, in dem der erste Verbinder 1 und der zweite Verbinder 2 zusammengefügt sind. Bei der vorliegenden Beschreibung kann die Ausrichtung der ersten Verbindungsstruktur S, die zu dem ersten Verbinder 1 weist, als die Vorderseite bezeichnet werden, und die zu dem zweiten Verbinder 2 weisende Ausrichtung kann als die Rückseite bezeichnet werden. Ferner kann die Richtung der Verbindung des ersten Verbinders 1 und des zweiten Verbinders 2 als die Längsrichtung bezeichnet werden.

Figur 2 ist eine Außenansicht des ersten Verbinders 1. Figur 2(a) ist eine Schrägansicht des ersten Verbinders 1. Figur 2(b) ist eine Außenansicht bei Betrachtung des ersten Verbinders 1 von der in Figur 2(a) gezeigten Position X.

Figur 3 ist eine Außenansicht des zweiten Verbinders 2. Figur 3(a) ist eine Schrägansicht des zweiten Verbinders. Figur 3(b) ist eine Außenansicht bei Betrachtung des zweiten Verbinders 2 von der in Figur 3(a) gezeigten Position Y. Figur 3(b) ist eine von einer Seitenfläche des zweiten Verbinders 2 aus gesehene Ansicht.

Figur 4 ist eine auseinandergezogene Ansicht des zweiten Verbinders 2. Figur 4(a) ist eine Schrägansicht eines auseinandergezogenen Zustands des zweiten Verbinders 2. Figur 4(b) ist eine in einem auseinandergezogenen Zustand des zweiten Verbinders 2 von einer Oberseite aus gesehene Ansicht.

Figur 5 zeigt die Struktur des zweiten Verbinders 2 in einem Zustand, in dem er nicht mit dem ersten Verbinder 1 zusammengefügt ist. Figur 5(a) ist eine von der Oberseite des zweiten Verbinders 2 aus gesehene Ansicht, und Figur 5(b) ist eine Querschnittsansicht entlang Linie A-A.

Der erste Verbinder 1 ist ein Hochgeschwindigkeitsdatenverbinder (HSD-Verbinder, HSD high-speed data oder Fakra), der zum Beispiel einen Anschlussstecker aufweist, und der zweite Verbinder 2 ist ein HSD oder Fakra, der zum Beispiel eine Anschlussbuchse aufweist. HSD oder Fakra Verbinder sind am Fahrzeug montierte Verbinder für Hochgeschwindigkeitsdatenübertragung.

Der erste Verbinder 1 umfasst einen ersten Verbindungsanschluss 10, ein erstes Gehäuse 11, eine Öffnung 12 und eine Kabelverbindung 13. Der erste Verbindungsanschluss 10 ist ein Anschlussstecker, der zum Beispiel mit einer Anschlussbuchse (unten als zweiter Verbindungsanschluss 20 bezeichnet) des zweiten Verbinders 2 verbunden ist. Der erste Verbindungsanschluss 10 umfasst mehrere (in Figur 2(b) vier) Verbindungsstifte.

Das erste Gehäuse 11 ist ein um den ersten Verbindungsanschluss 10 herum vorgesehenes Harzglied. Wie in Figur 2(b) gezeigt wird, sind eine Öffnung 111L und eine Öffnung 111R in dem ersten Gehäuse 11 ausgebildet.

Ferner ist eine Öffnung 112 zwischen der Öffnung 111L und der Öffnung 111R in dem ersten Gehäuse 11 ausgebildet, und mindestens eine Öffnung 12 ist über der Öffnung 112 ausgebildet. Die Öffnung 12 ist ein Bereich, in den ein Eingriffsabschnitt 22 des später zu beschreibenden zweiten Verbinders 2 eingeführt wird. Die Öffnung 12 ist an einer Außenumfangsfläche eines zylindrischen Bereichs des ersten Gehäuses 11, die mit mindestens einem Teil des zweiten Verbinders 2 in Berührung kommt, ausgebildet. In dem in Figur 2(a) gezeigten Beispiel ist die Öffnung 12 an einer Seitenfläche auf einer Oberseite des ersten Gehäuses 11 ausgebildet.

Die Kabelverbindung 13 umfasst eine Öffnung, die das Einführen eines Kabels in den ersten Verbinder 1 ermöglicht, und einen Verbinder zur Verbindung des Kabels.

Der zweite Verbinder 2 umfasst einen zweiten Verbindungsanschluss 20, ein zweites Gehäuse 21, einen Eingriffsabschnitt 22, einen Eingriffsfreigabeabschnitt 23, ein Verriegelungsglied 24 und eine Kabelverbindung 25. Der zweite Verbindungsanschluss 20 ist eine Anschlussbuchse, die zum Beispiel mit einem Anschlussstecker (einem ersten Verbindungsanschluss 10) des ersten Verbinders 1 verbunden ist. Der zweite Verbindungsanschluss 20 umfasst mehrere (in Figur 3(b) vier) Verbindungsstifte.

Das zweite Gehäuse 21 ist ein um den zweiten Verbindungsanschluss 20 herum vorgesehenes Harzglied. Der Eingriffsabschnitt 22 und der Eingriffsfreigabeabschnitt 23 sind zum Beispiel am zweiten Gehäuse 1 vorgesehen. Der Eingriffsabschnitt 22 und der Eingriffsfreigabeabschnitt 23 können integral mit dem zweiten Gehäuse 1 geformt sein, oder sie können getrennt von dem zweiten Gehäuse 21 geformt und dann an dem zweiten Gehäuse 21 befestigt sein.

Der Eingriffsabschnitt 22 ist ein Teil, das in einem Zustand, in dem der erste Verbindungsanschluss 10 und der zweite Verbindungsanschluss 20 zusammengefügt sind und das zweite Gehäuse 21 mit dem ersten Gehäuse 11 zusammengefügt ist, mit der in dem ersten Gehäuse 11 ausgebildeten Öffnung 12 in Eingriff steht. Der Eingriffsabschnitt 22 ist an einer Fläche nahe einem Endabschnitt des zweiten Gehäuses 21 auf einer Seite, die mit dem ersten Verbinder 1 zusammengefügt wird, fixiert. Der Eingriffsabschnitt 22 ist ein langes Teil, das an einer Außenumfangsfläche eines den zweiten Verbindungsanschluss 20 umgebenden zylindrischen Bereichs des zweiten Gehäuses 21 befestigt ist, und erstreckt sich von dem Endabschnitt des zweiten Gehäuses 21 weg. Der Eingriffsabschnitt 22 ist mit einer solchen Dicke ausgebildet, dass er sich infolge einer daran angelegten äußeren Kraft in einer Vertikalrichtung biegen kann und verformt, um nach Einführen in die Öffnung 12 einen Zustand einzunehmen, in dem er mit der Öffnung 12 in Eingriff steht, und einen Zustand einzunehmen, der die Freigabe des Eingriffs mit der Öffnung 12 ermöglicht.

Wie in Figur 3 und Figur 4 gezeigt wird, umfasst der Eingriffsabschnitt 22 eine Auskragung 221, eine Aussparung 222, einen herunterzudrückenden Abschnitt 223 und einen offenen Abschnitt 224. Die Auskragung 221 wird in die Öffnung 12 eingeführt und gelangt mit einer Innenfläche der Öffnung 12 in Eingriff. Die Auskragung 221 umfasst eine schräge Fläche, die mit zunehmender Entfernung von dem Endabschnitt des zweiten Verbinders 2 auf der Seite des ersten Verbinders 1 höher wird, und eine senkrechte Endfläche, die von der höchsten Stelle der schrägen Fläche ausgeht. Die Endfläche bildet einen Absatz D, und wenn ein Benutzer den zweiten Verbinder 2 in Richtung des ersten Verbinders 1 einschiebt, verformt sich der Eingriffsabschnitt 22 mit höher werdender Position der schrägen Fläche der mit dem Endabschnitt des ersten Gehäuses 11 in Berührung stehenden Auskragung 221 nach unten, und der Eingriffsabschnitt 22 verschiebt sich zu dem Zeitpunkt, zu dem der Absatz D in die Öffnung 12 eintritt, nach oben. In diesem Zustand nimmt der Absatz D die Innenfläche der Öffnung 12 in Eingriff, wodurch der zweite Verbinder 2 einen mit dem ersten Verbinder 1 zusammengefügten Zustand einnimmt.

Die Aussparung 222 ist ein Teil, in dem ein Spitzenende des Verriegelungsglieds 24 in einem Zustand, in dem das Verriegelungsglied 24 zu der Seite des ersten Verbinders 1 eingeschoben ist, eingeführt ist. Die Aussparung 222 ist bezüglich der Seite, auf der die Auskragung 221 ausgebildet ist, auf der gegenüberliegenden Seite des Eingriffsabschnitts 22 ausgebildet. Die Aussparung 222 ist zum Beispiel ein Raum zwischen einem langen Harzglied, an dem die Auskragung 221 ausgebildet ist, und der Außenumfangsfläche des den zweiten Verbindungsanschluss 20 umgebenden zylindrischen Bereichs des zweiten Gehäuses 21. Die Aussparung 222 kann durch das Harzglied, an dem die Auskragung 221 ausgebildet ist, gebildet werden.

Der herunterzudrückende Abschnitt 223 ist ein plattenförmiges Teil, an das von dem Eingriffsfreigabeabschnitt 23 eine äußere Abwärtskraft angelegt wird, wenn ein Benutzer den Eingriffsfreigabeabschnitt 23 nach unten drückt, und erstreckt sich zu dem hinteren Ende des Absatzes D. Der herunterzudrückende Abschnitt 223 kann breiter als die Auskragung 221 sein, und die Auskragung 221 kann an dem herunterzudrückenden Abschnitt 223 ausgebildet sein. An den herunterzudrückenden Abschnitt 223 wird infolgedessen, dass der Eingriffsfreigabeabschnitt 23 nach unten geschoben wird, eine Abwärtsbelastung angelegt, so dass sich das die Auskragung 221 enthaltende lange Harzglied biegt und sich die Auskragung 221 nach unten bewegt. In diesem Zustand legt ein Benutzer eine Kraft in eine Richtung zum Zurückziehen des zweiten Verbinders 2 aus dem ersten Verbinder 1 an, wodurch die Zusammenfügung des ersten Verbinders 1 und des zweiten Verbinders 2 gelöst wird.

Wie in Figur 4(b) gezeigt wird, ist der offene Abschnitt 224 ein nahe der Mitte des herunterzudrückenden Abschnitts 223 ausgebildetes Langloch. Ein einen Spitzenendabschnitt des Verriegelungsglieds 24 enthaltender Teilbereich wird in den offenen Abschnitt 224 eingeführt, wenn ein Benutzer den Eingriffsfreigabeabschnitt 23 nach unten drückt. Der detaillierte Vorgang, der bewirkt wird, wenn der Benutzer den Eingriffsfreigabeabschnitt 23 nach unten drückt, wird später beschrieben.

Der Eingriffsfreigabeabschnitt 23 ist zum Beispiel ein Teil, an das von einem Benutzer eine äußere Kraft angelegt wird, wodurch an den Eingriffsabschnitt 22 eine Belastung angelegt wird, derart, dass sich der Eingriffsabschnitt 22 zu einem Zustand verformt, in dem er aus der Öffnung ausgerückt werden kann. Wie in Figur 3(b) und Figur 4(a) gezeigt wird, umfasst der Querschnitt des Eingriffsfreigabeabschnitt 23 in einer orthogonal zur Längsrichtung der Verbindungsstruktur S verlaufenden Richtung einen rechteckigen Bereich, der an einer Seite dahingehend offen ist, einen später zu beschreibenden stangenförmigen Abschnitt 241 des Verriegelungsglieds 24 zu umschließen. Ein Plattenabschnitt 231 zum Anlegen einer Belastung an den herunterzudrückenden Abschnitt 223, wenn eine äußere Kraft den Eingriffsfreigabeabschnitt 23 nach unten drückt, ist auf der linken Seite und der rechten Seite des offenen Bereichs ausgebildet.

Das Verriegelungsglied 24 kann sich in der Längsrichtung der Verbindungsstruktur S bewegen und verhindert eine Verschiebung des Eingriffsabschnitts 22 in eine Richtung des Ausrückens aus der Öffnung in einem Zustand, in dem das Verriegelungsglied 24 zu der Seite des ersten Verbinders 1 eingeschoben ist. Das Verriegelungsglied 24 umfasst das stangenförmige Glied 241, eine Auskragung 242, einen Spitzenendabschnitt 243, einen Zurückziehverhinderungsabschnitt 245, einen Betätigungsabschnitt 246, einen ersten Positionierabschnitt 247 und einen zweiten Positionierabschnitt 248.

Der stangenförmige Abschnitt 241 ist ein langes Teil, das sich von vorne nach hinten erstreckt, und die Auskragung 242 und der Spitzenendabschnitt 243 sind nahe einem Spitzenende des stangenförmigen Abschnitts 241 ausgebildet. Wenn das Verriegelungsglied 24 zu dem ersten Verbinder 1 eingeschoben wird, biegt sich der stangenförmige Abschnitt 241 infolgedessen, dass sich die Auskragung 242 entlang der schrägen Fläche des Eingriffsabschnitts 22 auf der bezüglich der Auskragung 221 gegenüberliegenden Seite nach vorne bewegt, nach unten.

Wie in Figur 5(b) gezeigt wird, trifft die Auskragung 242 in einem Zustand, in dem der erste Verbinder 1 und der zweite Verbinder 2 nicht zusammengefügt sind und das Verriegelungsglied 24 nicht zu dem ersten Verbinder 1 eingeschoben ist, auf den Absatz D. Infolgedessen, dass die Auskragung 242 auf Absatz D trifft, wird das Verriegelungsglied 24 in einem Zustand, in dem der erste Verbinder 1 und der zweite Verbinder 2 nicht zusammengefügt sind, in einer vorbestimmten Position gehalten, ohne sich vorwärts zu bewegen.

Das heißt, das Verriegelungsglied 24 kann sich in einem Zustand, in dem der erste Verbindungsanschluss 10 und der zweite Verbindungsanschluss 20 zusammengefügt sind, auf der Seite des ersten Verbinders 1 bis zu einer vorbestimmten Position bewegen und bewegt sich in einem Zustand, in dem der erste Verbindungsanschluss 10 und der zweite Verbindungsanschluss 20 nicht zusammengefügt sind, nicht bis zu der vorbestimmten Position. Dadurch, dass der zweite Verbinder 2 eine solche Konfiguration aufweist, kann ein Benutzer aufgrund dessen, dass sich das Verriegelungsglied 24 nicht vorwärtsbewegen lässt, sicherstellen, dass der erste Verbinder 1 und der zweite Verbinder 1 nicht zusammengefügt sind. Deshalb ist es möglich, einen Versand des Produkts in einem Zustand, in dem der erste Verbinder und der zweite Verbinder 2 nicht zusammengefügt sind, zu verhindern.

Der Spitzenendabschnitt 243 kommt in einem Zustand, in dem der erste Verbinder und der zweite Verbinder nicht zusammengefügt sind und das Verriegelungsglied 24 nicht zu dem ersten Verbinder 1 eingeschoben ist, auf der gegenüberliegenden Seite des Eingriffsabschnitts 22 mit einer Fläche des langen Harzglieds, an der die Auskragung 221 ausgebildet ist, in Berührung. Wenn sich der zweite Verbinder 2 zu der Seite des ersten Verbinders 1 bewegt, bewegt sich die Auskragung 221 nach unten, und infolgedessen bewegt sich auch der Spitzenendabschnitt 243 nach unten.

Ein Zurückziehverhinderungsabschnitt 244R und ein Zurückziehverhinderungsabschnitt 244R sind Absätze zur Verhinderung eines Zurückziehens des Verriegelungsglieds 24 aus dem zweiten Gehäuse 21. Der Zurückziehverhinderungsabschnitt 244R und der Zurückziehverhinderungsabschnitt 244L treffen auf an dem zweiten Gehäuse 21 ausgebildete Vorsprünge (nicht gezeigt), so dass ein nachhinten Ziehen des Verriegelungsglieds 24 unwahrscheinlich ist.

Der Verformungsverhinderungsabschnitt 245 ist eine sich in einer Vertikalrichtung erstreckende Rippe, die in einem Zustand, in dem das Verriegelungsglied 24 nicht zu der Seite des ersten Verbinders 1 eingeschoben ist, mit dem Eingriffsfreigabeabschnitt 23 nicht in Berührung kommt und in einem Zustand, in dem das Verriegelungsglied 24 zu der Seite des ersten Verbinders 1 eingeschoben ist, eine nach unten verlaufende Verformung des Eingriffsfreigabeabschnitts 23 verhindert. Infolgedessen wird in einem Zustand, in dem das Verriegelungsglied 24 zu der Seite des ersten Verbinders 1 eingeschoben ist, der Eingriffsabschnitt 22 nicht von der Öffnung 12 getrennt, selbst wenn eine äußere Kraft an den Eingriffsfreigabeabschnitt 23 angelegt wird.

Der Betätigungsabschnitt 246 ist ein Teil, das der Benutzer einsetzt, um das Verriegelungsglied 24 in Längsrichtung zu bewegen, und umfasst einen Absatz, auf dem ein Benutzer einen Nagel ergreifen kann. Die laterale Breite des Betätigungsabschnitts 246 ist größer als die laterale Breite eines offenen Abschnitts am hinteren Ende des zweiten Gehäuses 21.

Ein erster Positionierabschnitt 247R und ein erster Positionierabschnitt 247L und ein zweiter Positionierabschnitt 248R und ein zweiter Positionierabschnitt 248L sind Aussparungen zur Bestimmung der Position des Verriegelungsglieds 24 in der von vorne nach hinten verlaufenden Richtung. Der erste Positionierabschnitt 247R und der erste Positionierabschnitt 247L nehmen einen Vorsprung 211R bzw. einen Vorsprung 211L, die am zweiten Gehäuse 21 ausgebildet sind, in Eingriff, wodurch es möglich wird, zu verhindern, dass sich das Verriegelungsglied 24 in einem Zustand, in dem das Verriegelungsglied 24 nicht zu der Seite des ersten Verbinders 1 eingeschoben ist, ohne irgendeine Benutzerbetätigung bewegt. Der zweite Positionierabschnitt 248R und der zweite Positionierabschnitt 248L nehmen den Vorsprung 211R bzw. den Vorsprung 211L in Eingriff, wodurch es möglich wird, zu verhindern, dass sich das Verriegelungsglied 24 in einem Zustand, in dem das Verriegelungsglied 24 zu der Seite des ersten Verbinders 1 eingeschoben ist, bewegt.

Figur 6 ist eine schematische Darstellung zur Veranschaulichung der Funktion des Verriegelungsglieds 24. Figur 6(a) ist eine Schrägansicht der Oberseite des ersten Verbinders 1 und des zweiten Verbinders 2. Figur 6(b) ist eine Querschnittsansicht entlang der Linie A-A in einem Zustand, in dem der erste Verbinder 1 und der zweite Verbinder 2 nicht zusammengefügt sind. Figur 6(c) ist eine Querschnittsansicht entlang der Linie A-A in einem Zustand, in dem der erste Verbinder 1 und der zweite Verbinder 2 zusammengefügt sind und das Verriegelungsglied 24 nicht zu der Seite des ersten Verbinders 1 eingeschoben ist. Figur 6(d) ist eine Querschnittsansicht entlang der Linie A-A in einem Zustand, in dem der erste Verbinder 1 und der zweite Verbinder 2 zusammengefügt sind und das Verriegelungsglied 24 zu der Seite des ersten Verbinders 1 eingeschoben ist.

Wie in Figur 6(c) gezeigt wird, ist die Auskragung 242 in einem Zustand, in dem der erste Verbinder 1 und der zweite Verbinder 2 zusammengefügt sind, in dem offenen Teil 224 eingeführt und nimmt einen Zustand der Berührung mit der Innenfläche des ersten Gehäuses 11 am hinteren Ende (auf der Seite des zweiten Verbinders 2) der Öffnung 12 ein. In diesem Zustand ist der stangenförmige Abschnitt des Verriegelungsglieds 24 nach unten gebogen.

Wenn der Benutzer den Betätigungsabschnitt 246 in dem in Figur 6(i) gezeigten Zustand nach vorne schiebt, biegt sich der stangenförmige Abschnitt 241 weiter durch, und der Spitzenendabschnitt 243 wird vorne in die Aussparung 222 eingeführt und trifft auf eine untere Fläche der Aussparung 222. In diesem Zustand ist der Verformungsverhinderungsabschnitt 245 unter dem Eingriffsfreigabeabschnitt 23 positioniert, während der Spitzenendabschnitt 243 auch auf die untere Fläche der Aussparung 222 trifft, so dass im Wesentlichen keine Verformung des stangenförmigen Abschnitts 241 erfolgt, selbst wenn eine den Eingriffsfreigabeabschnitt 23 nach unten drückende äußere Kraft angelegt wird. Das Ausmaß der Verschiebung der Auskragung 221 in eine Richtung des Ausrückens aus der Öffnung 12 in einem Zustand, in dem das Verriegelungsglied 24 in der Aussparung 222 eingeführt ist, ist deshalb kleiner als das Ausmaß der Verschiebung der Auskragung 221 in der Richtung des Ausrückens aus der Öffnung 12 in einem Zustand, in dem das Verriegelungsglied 24 nicht in der Aussparung 222 eingeführt ist.

Infolgedessen ist die Verbindungsstruktur S derart, dass sich der Eingriffsfreigabeabschnitt 23 bei Anlegen einer äußeren Kraft an den Eingriffsfreigabeabschnitt 23 in einem Zustand, in dem das Verriegelungsglied 24 zu der Seite des ersten Verbinders 1 eingeschoben ist, dahingehend verformt, eine kleinere Belastung als die Belastung anzulegen, die erforderlich ist, damit sich der Eingriffsabschnitt 22 zu einem Zustand verformt, in dem er aus der Öffnung 12 ausgerückt werden kann. Demgemäß wird der Eingriffsabschnitt 22 nicht aus der Öffnung 12 ausgerückt, und ein Zustand, in dem der Eingriffsabschnitt 22 in der Öffnung 12 eingeführt ist, wird aufrechterhalten.

Wenn unterdessen in einem Zustand, in dem das Verriegelungsglied 24 nicht zu der Seite des ersten Verwenders 1 eingeschoben ist, eine äußere Kraft an den Eingriffsfreigabeabschnitt 23 angelegt wird, verformt sich der Eingriffsfreigabeabschnitt 23 dahingehend, die Belastung anzulegen, die dazu erforderlich ist, den Eingriffsabschnitt 22 zu einem Zustand zu verformen, in dem er aus der Öffnung ausgerückt werden kann. Wenn der Benutzer in diesem Zustand eine den ersten Verbinder 1 und den zweiten Verbinder 2 trennende Kraft anlegt, kann der Verbinder 2 von dem ersten Verbinder 1 entfernt werden.

### [Durch die Verbindungsstruktur S gebotener Vorteil]

Wie oben beschrieben wird, umfasst der zweite Verbinder 2 der Verbindungsstruktur S gemäß dieser Ausführungsform das zweite Gehäuse 21, das um den zweiten Verbindungsanschluss 20 herum vorgesehen ist und den Eingriffsabschnitt 22 aufweist, der in einem Zustand, in dem der erste Verbindungsanschluss 10 des ersten Verbinders 1 und der zweite Verbindungsanschluss 20 des zweiten Verbinders 2 zusammengefügt sind und das zweite Gehäuse 21 mit dem ersten Gehäuse 11 zusammengefügt ist, in die in dem ersten Gehäuse 11 ausgebildeten Öffnung 12 eingreift, und das Verriegelungsglied 24, das sich in die Längsrichtung der Verbindungsstruktur S bewegen kann und eine Verschiebung des Eingriffsabschnitts 22 in eine Richtung des Ausrückens aus der Öffnung 12 in einem Zustand, in dem das Verriegelungsglied 24 zu der Seite des ersten Verbinders 1 eingeschoben ist, verhindert. Dadurch, dass der zweite Verbinder 2 diese Konfiguration aufweist, wird der Eingriffsabschnitt 22 in einem Zustand, in dem das Verriegelungsglied 24 zu der Seite des ersten Verbinders 1 eingeschoben ist, nicht aus Öffnung 12 ausgerückt, so dass ein Zustand, in dem der erste Verbinder 1 und der zweite Verbinder 2 sicher zusammengefügt sind, leicht aufrechterhalten wird.

Ferner kann sich das Verriegelungsglied 24 in einem Zustand, in dem der erste Verbindungsanschluss 10 und der zweite Verbindungsanschluss 20 zusammengefügt sind, bis zu einer vorbestimmten Position auf der Seite des ersten Verbinders 1 bewegen und bewegt sich in einem Zustand, in dem der erste Verbindungsanschluss 10 und der zweite Verbindungsanschluss 20 nicht zusammengefügt sind, nicht bis zu der vorbestimmten Position. Dadurch, dass der zweite Verbinder 2 eine solche Konfiguration aufweist, kann der Benutzer aufgrund dessen, dass sich das Verriegelungsglied 24 nicht vorwärtsbewegen lässt, sicherstellen, dass der erste Verbinder 1 und der zweite Verbinder 2 nicht zusammengefügt sind, so dass der erste Verbinder und der zweite Verbinder 2 sicher zusammengefügt werden können.

### Bezugszeichenliste

- 1: Erster Verbinder
- 2: Zweiter Verbinder
- 10: Erster Verbindungsanschluss
- 11: Erstes Gehäuse
- 12: Öffnung
- 13: Kabelverbindung
- 20: Zweiter Verbindungsanschluss
- 21: Zweites Gehäuse
- 22: Eingriffsabschnitt
- 23: Eingriffsfreigabeabschnitt
- 24: Verriegelungsglied
- 25: Kabelverbindung
- 111, 112: Öffnung
- 211: Vorsprung
- 221: Auskragung
- 222: Aussparung
- 223: Herunterzudrückender Abschnitt
- 224: Offener Abschnitt
- 231: Plattenabschnitt
- 241: Stangenförmiger Abschnitt
- 242: Auskragung
- 243: Spitzenendabschnitt
- 244: Zurückziehverhinderungsabschnitt
- 245: Verformungsverhinderungsabschnitt
- 246: Betätigungsabschnitt
- 247: Erster Positionierabschnitt
- 248: Zweiter Positionierabschnitt

## Patentansprüche

1. Verbindungsstruktur umfassend einen ersten Verbinder (1), der einen ersten Verbindungsanschluss (10) aufweist, einen zweiten Verbinder (2), der einen mit dem ersten Verbindungsanschluss (10) zusammenfügbaren zweiten Verbindungsanschluss (20) aufweist,
wobei der erste Verbinder (1) ein erstes Gehäuse (11), das um den ersten Verbindungsanschluss (10) herum vorgesehen ist und mindestens eine Öffnung (12) aufweist, umfasst, und der zweite Verbinder (2)
ein zweites Gehäuse (21), das um den zweiten Verbindungsanschluss (20) herum vorgesehen ist und einen Eingriffsabschnitt (22) aufweist, der in einem Zustand, in dem der erste Verbindungsanschluss (10) und der zweite Verbindungsanschluss (20) zusammengefügt sind und das zweite Gehäuse (21) mit dem ersten Gehäuse (11) zusammengefügt ist, in die in dem ersten Gehäuse (11) ausgebildeten Öffnung (12) eingreift, und
ein Verriegelungsglied (24), das sich in eine Längsrichtung der Verbindungsstruktur bewegen kann und eine Verschiebung des Eingriffsabschnitts (22) in eine Richtung des Ausrückens aus der Öffnung (12) in einem Zustand, in dem das Verriegelungsglied (24) bis zu einer vorbestimmten Position auf der Seite des ersten Verbinders (1) eingeschoben ist, verhindert,
wobei sich der Eingriffsabschnitt (22) zu einem Zustand verformt, in dem er infolge einer äußeren Kraft, die in einem Zustand angelegt wird, in dem das Verriegelungsglied (24) nicht zu der Seite des ersten Verbinders (1) eingeschoben ist, aus der Öffnung (12) ausgerückt werden kann, und sich der Eingriffsabschnitt (22) nicht zu einem Zustand verformt, in dem er aus der Öffnung (12) ausgerückt werden kann, wenn eine äußere Kraft in einem Zustand angelegt wird, in dem das Verriegelungsglied (24) zu der Seite des ersten Verbinders (1) eingeschoben ist,
**dadurch gekennzeichnet,**
**dass** das zweite Gehäuse (21) ferner einen Eingriffsfreigabeabschnitt (23) zum Anlegen einer Belastung an den Eingriffsabschnitt (22) derart, dass sich der Eingriffsabschnitt (22) zu einem Zustand verformt, in dem er infolge des Anlegens der äußeren Kraft aus der Öffnung (12) ausgerückt werden kann, umfasst,
wobei das Verriegelungsglied (24) einen Verformungsverhinderungsabschnitt (245) umfasst, der in einem Zustand, in dem das Verriegelungsglied (24) nicht zu der Seite des ersten Verbinders (1) eingeschoben ist, mit dem Eingriffsfreigabeabschnitt (23) nicht in Berührung kommt und der in einem Zustand, in dem das Verriegelungsglied (24) zu der Seite des ersten Verbinders (1) eingeschoben ist, eine Verformung des Eingriffsfreigabeabschnitts (23) verhindert, indem er mit dem Eingriffsfreigabeabschnitt (23) in Berührung kommt.

2. Verbindungsstruktur nach Anspruch 1,
**dadurch gekennzeichnet,**
**dass** sich das Verriegelungsglied (24) in einem Zustand, in dem der erste Verbindungsanschluss (10) und der zweite Verbindungsanschluss (20) zusammengefügt sind, bis zu der vorbestimmten Position auf der Seite des ersten Verbinders (1) bewegen kann und sich in einem Zustand, in dem der erste Verbindungsanschluss (10) und der zweite Verbindungsanschluss (20) nicht zusammengefügt sind, nicht zu der vorbestimmten Position bewegen kann.

3. Verbindungsstruktur nach Anspruch 1 oder 2,
**dadurch gekennzeichnet,**
**dass** bei Anlegen der äußeren Kraft an den Eingriffsfreigabeabschnitt (23) in einem Zustand, in dem das Verriegelungsglied (24) nicht zu der Seite des ersten Verbinders (1) eingeschoben ist, sich der Eingriffsfreigabeabschnitt (23) dahingehend verformt, die Belastung anzulegen, die dazu erforderlich ist, den Eingriffsabschnitt (22) zu einem Zustand zu verformen, in dem er aus der Öffnung (12) ausgerückt werden kann, und bei Anlegen der äußeren Kraft an den Eingriffsfreigabeabschnitt (23) in einem Zustand, in dem das Verriegelungsglied (24) zu der Seite des ersten Verbinders (1) eingeschoben ist, sich der Eingriffsfreigabeabschnitt (23) dahingehend verformt, eine geringere Belastung als die Belastung, die dazu erforderlich ist, dass sich der Eingriffsabschnitt (22) zu einem Zustand verformt, in dem er aus der Öffnung (12) ausgerückt werden kann, anzulegen.

4. Verbindungsstruktur nach einem der Ansprüche 1 bis 3, **dadurch gekennzeichnet,**
**dass** der Eingriffsabschnitt (22) eine Aussparung (222), in der ein Spitzenende (243) des Verriegelungsglieds (24) in einem Zustand, in dem das Verriegelungsglied (24) zu der Seite des ersten Verbinders (1) eingeschoben ist, eingeführt ist, und eine die Öffnung (12) in Eingriff nehmende Auskragung (221) umfasst, und das Ausmaß der Verschiebung der Auskragung (221) in eine Richtung des Ausrückens aus der Öffnung (12) in einem Zustand, in dem das Verriegelungsglied (24) in der Aussparung (221) eingeführt ist, kleiner als das Ausmaß der Verschiebung der Auskragung (221) in die Richtung des Ausrückens aus der Öffnung (12) in einem Zustand, in dem das Verriegelungsglied (24) nicht in der Aussparung (222) eingeführt ist, ist.

## Claims

1. A connection structure comprising a first connector (1), which has a first connection terminal (10), a second connector (2), which has a second connection terminal (20), which can be joined together with the first connection terminal (10),
wherein the first connector (1) comprises a first housing (11), which is provided around the first connection terminal (10) and has at least one opening (12), and the second connector (2) comprises
a second housing (21), which is provided around the second connection terminal (20) and has an engagement section (22), which in a state, in which the first connection terminal (10) and the second connection terminal (20) are joined together and the second housing (21) is joined together with the first housing (11), engages in the opening (12) formed in the first housing (11), and
a locking member (24), which can move in a longitudinal direction of the connection structure and prevents a displacement of the engagement section (22) in a direction of the disengagement from the opening (12) in a state, in which the locking member (24) is inserted up to a predetermined position on the side of the first connector (1),
wherein the engagement section (22) deforms to a state, in which, as the result of an external force, which is applied in a state, in which the locking member (24) is not inserted to the side of the first connector (1), it can be disengaged from the opening (12), and the engagement section (22) does not deform to a state, in which it can be disengaged from the opening (12), if an external force is applied in a state, in which the locking member (24) is inserted to the side of the first connector (1)
**characterized in**
**that** the second housing (21) further comprises an engagement release section (23) for applying a load to the engagement section (22) in such a manner that the engagement section (22) deforms to a state, in which, as the result of the application of the external force, it can be disengaged from the opening (12),
wherein the locking member (24) comprises a deformation prevention section (245), which in a state, in which the locking member (24) is not inserted to the side of the first connector (1), does not come into contact with the engagement release section (23) and which in a state, in which the locking member (24) is inserted to the side of the first connector (1), prevents a deformation of the engagement release section (23), in that it comes into contact with the engagement release section (23).

2. The connection structure according to claim 1,
**characterized in**
**that** the locking member (24) in a state, in which the first connection terminal (10) and the second connection terminal (20) are joined together, can move up to the predetermined position on the side of the first connector (1) and in the state, in which the first connection terminal (10) and the second connection terminal (20) are not joined together, cannot move to the predetermined position.

3. The connection structure according to claim 1 or 2,
**characterized in**
**that** when the external force is applied to the engagement release section (23) in a state, in which the locking member (24) is not inserted to the side of the first connector (1), the engagement release section (23) deforms to apply the load, which is required to deform the engagement section (22) to a state, in which it can be disengaged from the opening (12) and when the external force is applied to the engagement release section (23) in a state, in which the locking member (24) is inserted to the side of the first connector (1), the engagement release section (23) deforms to apply a lower load than the load, which is required so that the engagement section (22) deforms to a state, in which it can be disengaged from the opening (12).

4. The connection structure according to claims 1 to 3,
**characterized in**
**that** the engagement section (22) comprises a recess (222), in which a tip end (243) of the locking member (24) in a state, in which the locking member (24) is inserted to the side of the first connector (1), is introduced, and a projection (221), which engages the opening (12), and the extent of the displacement of the projection (221) in a direction of the disengagement from the opening (12) in a state, in which the locking member (24) is introduced in the recess (221) is smaller than the extent of the displacement of the projection (221) in the direction of the disengagement from the opening (12) in a state, in which the locking member (24) is not introduced in the recess (222).

## Revendications

1. Structure de liaison comprenant un premier connecteur (1), qui comprend un premier raccord de liaison (10), un deuxième connecteur (2), qui comprend un deuxième raccord de liaison (20) pouvant être assemblé avec le premier raccord de liaison (10),
dans lequel le premier connecteur (1) comprend un premier boîtier (11), qui est disposé autour du premier raccord de liaison (10) et qui comprend au moins une ouverture (12), et le deuxième connecteur (2)
comprend un deuxième boîtier (21) qui est disposé autour du deuxième raccord de liaison (20) et qui comprend une portion d'emboîtement (22) qui, dans un état dans lequel le premier raccord de liaison (10) et le deuxième raccord de liaison (20) sont assemblés et le deuxième boîtier (21) est assemblé avec le premier boîtier (11), s'emboîte dans l'ouverture (12) réalisée dans le premier boîtier (11) et
un organe de verrouillage (24) qui peut se déplacer dans une direction longitudinale de la structure de liaison et qui empêche une déplacement de la portion d'emboîtement (22) dans une direction de désengagement hors de l'ouverture (12) dans un état dans lequel l'organe de verrouillage (24) est inséré jusqu'à une position prédéterminée sur le côté du premier connecteur (1),
dans laquelle la portion d'emboîtement (22) est déformé jusqu'à un état dans lequel, du fait d'une force extérieure, qui est appliquée dans un état dans lequel l'organe de verrouillage (24) n'est pas inséré vers le côté du premier connecteur (1), elle peut être désengagée hors de l'ouverture (12), et la portion d'emboîtement (22) ne se déforme pas dans un état dans lequel elle peut être désengagée hors de l'ouverture (12), lorsqu'une force extérieure est appliquée dans un état dans lequel l'organe de verrouillage (24) est inséré vers le côté du premier connecteur (1),
**caractérisée en ce que**
le deuxième boîtier (21) comprend en outre une portion de libération d'emboîtement (23) pour l'application d'une charge sur la portion d'emboîtement (22) de façon à ce que la portion d'emboîtement (22) se déforme jusqu'à un état dans lequel, du fait de l'application de la force extérieure, elle peut être désengagée hors de l'ouverture (12),
dans laquelle l'organe de verrouillage (24) comprend une portion anti-déformation (245) qui, dans un état dans lequel l'organe de verrouillage (24) n'est pas inséré vers le côté du premier connecteur (1), n'entre pas en contact avec la portion de libération d'emboîtement (23) et qui, dans un état dans lequel l'organe de verrouillage (24) est inséré vers le côté du premier connecteur (1), empêche une déformation de la portion de libération d'emboîtement (23), grâce au fait qu'elle entre en contact avec la portion de libération d'emboîtement (23).

2. Structure de liaison selon la revendication 1,
**caractérisée en ce que**
l'organe de verrouillage (24), dans un état dans lequel le premier raccord de liaison (10) et le deuxième raccord de liaison (20) sont assemblés, peut se déplacer jusqu'à la position prédéterminée sur le côté du premier connecteur (1) et, dans un état dans lequel le premier raccord de liaison (10) et le deuxième raccord de liaison (20) ne sont pas assemblés, ne peut pas se déplacer vers la position prédéterminée.

3. Structure de liaison selon la revendication 1 ou 2,
**caractérisée en ce que**
lors de l'application de la force extérieure sur la portion de libération d'emboîtement (23), dans un état dans lequel l'organe de verrouillage (24) n'est pas inséré vers le côté du premier connecteur (1), la portion de libération d'emboîtement (23) se déforme, afin d'appliquer la charge nécessaire pour déformer la portion d'emboîtement (22) jusqu'à un état dans lequel elle peut être désengagée hors de l'ouverture (12) et, lors de l'application de la force extérieure sur la portion de libération d'emboîtement (23), dans un état dans lequel l'organe de verrouillage (24) est inséré vers le côté du premier connecteur (1), la portion de libération d'emboîtement (23) se déforme afin d'appliquer une charge plus faible que la charge qui est nécessaire pour que la portion d'emboîtement (22) se déforme jusqu'à un état dans lequel elle peut être désengagée hors de l'ouverture (12).

4. Structure de liaison selon l'une des revendications 1 à 3,
**caractérisée en ce que**
la portion d'emboîtement (22) comprend un évidement (222) dans lequel une extrémité pointue (243) de l'organe de verrouillage (24), dans un état dans lequel l'organe de verrouillage (24) est inséré vers un côté du premier connecteur (1), est insérée et une saillie (221) s'emboîtant dans l'ouverture (12) et l'ampleur du déplacement de la saillie (221) dans une direction de désengagement hors de l'ouverture (12), dans un état dans lequel l'organe de verrouillage (24) est inséré dans l'évidement (221), est inférieure à l'ampleur du déplacement de la saillie (221) dans la direction du désengagement hors de l'ouverture (12), dans un état dans lequel l'organe de verrouillage (24) n'est pas inséré dans l'évidement (222).
